# FASCICULE DE BREVET EUROPEEN

(11) **EP 3 429 780 B1**
(45) Date de publication et mention de la délivrance du brevet: **17.02.2021**
(21) Numéro de dépôt: 17713738.7
(22) Date de dépôt: 08.03.2017
(51) Int. Cl.: B22D 11/00, B22D 11/049, B22D 11/14, C22C 1/02

(54) **ENCEINTE A DISPOSITIF D'ETANCHEITE POUR INSTALLATION DE COULEE**
GEHÄUSE MIT EINER DICHTUNGSVORRICHTUNG FÜR EINE GIESSANLAGE
ENCLOSURE HAVING A SEALING DEVICE FOR A CASTING INSTALLATION

(30) Priorité: 18.03.2016 FR 1652343
(43) Date de publication de la demande: 23.01.2019
(73) Titulaire: Constellium Issoire, 63500 Issoire (FR)
(72) Inventeur: BALLU, Arnaud, 38330 Biviers (FR); VALENTIN, Bernard, 38500 Voiron (FR); BLAIS, Soizic, 38960 Saint Etienne de Crossey (FR)
(74) Mandataire: Constellium - Propriété Industrielle
(86) Numéro de dépôt international: PCT/FR2017/050516
(87) Numéro de publication internationale: WO 2017/158259

(56) Documents cités:
- WO-A2-2015/086921
- GB-A- 2 244 019
- US-B1- 8 365 808

## Description

### DOMAINE TECHNIQUE

Le domaine de l'invention est celui des enceintes pour installation de coulée, par exemple les enceintes adaptées aux opérations relatives à la coulée d'alliage d'aluminium, telles que les opérations de fusion, de stockage, de traitement et de solidification du métal liquide, ces enceintes comportant un premier corps et un deuxième corps assemblé au premier corps de manière étanche, par exemple un support et un couvercle délimitant ensemble une chambre interne destinée à recevoir le métal liquide.

### ÉTAT DE LA TECHNIQUE ANTÉRIEURE

Dans le domaine de la métallurgie, comme dans d'autres domaines techniques, on utilise des enceintes formées d'un support et d'un couvercle assemblé au support de manière amovible, qui délimitent ensemble une chambre interne dont l'étanchéité doit être assurée entre ces deux pièces, par exemple lorsqu'il s'agit de contrôler la proportion d'un gaz d'intérêt éventuellement présent dans la chambre interne.

C'est le cas ainsi des enceintes d'installation de coulée, par exemple des enceintes d'installation de coulée d'alliages d'aluminium et de lithium, où il importe de contrôler notamment la teneur en oxygène éventuellement présent dans la chambre interne de l'enceinte. En effet, les alliages d'aluminium et de lithium ont tendance à s'oxyder, ce qui peut entraîner une dégradation des propriétés mécaniques de l'alliage solidifié.

Le document US4930566 décrit un exemple d'enceinte d'un dispositif de solidification d'une installation de coulée d'alliage d'aluminium et de lithium. L'enceinte comporte ici un couvercle et une table de coulée qui délimitent ensemble la chambre interne, le couvercle étant ici fixé, c'est-à-dire assemblé de manière inamovible, à la table de coulée. Cependant, il peut être nécessaire d'avoir accès à la chambre interne de l'enceinte.

A ce titre, et en référence à la figure 1, le document WO2015/086921 décrit un exemple d'enceinte 1 d'un dispositif de solidification d'une installation de coulée d'alliage d'aluminium et de lithium, l'enceinte 1 comportant un support 10, ici une table de coulée, sur lequel repose, suivant un axe d'appui G, un couvercle amovible 20, le support 10 et le couvercle 20 délimitant ensemble une chambre interne 3 dans laquelle se situe le métal liquide à solidifier.

Un joint d'étanchéité 40 s'étend ici de manière périphérique entre la table de coulée 10 et le couvercle 20 de manière à assurer l'étanchéité de l'enceinte 1 entre ces deux pièces. Sous l'effet d'un effort de compression appliqué par le couvercle sur le joint d'étanchéité 40 suivant l'axe d'appui G du couvercle 20 sur le support 10, le joint d'étanchéité 40 subit une contrainte de compression qui se traduit par une déformation verticale du joint, c'est-à-dire une déformation suivant l'axe G, qui permet d'obtenir l'étanchéité voulue entre le couvercle 20 et le support 10.

Cependant, l'enceinte 1 est susceptible de présenter une perte locale d'étanchéité entre le support 10 et le couvercle 20, notamment lorsque la surface d'appui 11 du support 10 n'est pas plane et/ou lorsque le support 10 et le couvercle 20 subissent localement un écartement relatif du fait d'un différentiel de dilatations thermiques entre le support 10 et le couvercle 20. De plus, l'assemblage entre le support 10 et le couvercle 20 peut être rendu difficile dans la mesure où il dépend notamment de l'intensité de l'effort de compression qu'il est nécessaire d'appliquer au joint d'étanchéité 40 pour obtenir la déformation recherchée et ainsi garantir l'étanchéité entre le support 10 et le couvercle 20.

### EXPOSÉ DE L'INVENTION

L'invention a pour objectif de remédier au moins en partie aux inconvénients de l'art antérieur, et plus particulièrement de proposer une enceinte pour installation de coulée à étanchéité améliorée.

Un autre but de l'invention est de proposer une enceinte pour installation de coulée dont l'assemblage entre le premier corps et le deuxième corps soit sensiblement indépendant de l'intensité de l'effort de compression à appliquer au joint d'étanchéité.

Pour cela, l'objet de l'invention est une enceinte pour installation de coulée comportant un premier corps, et un deuxième corps assemblé de manière amovible au premier corps suivant un axe d'appui, les premier et deuxième corps délimitant ensemble une chambre interne. Selon l'invention, elle comporte un dispositif d'étanchéité comprenant :
- au moins un organe de compression, assemblé de manière étanche au premier corps ;
- au moins un joint d'étanchéité, assemblé de manière étanche au deuxième corps, comportant une face latérale de contact s'étendant de manière sensiblement parallèle à l'axe d'appui ;
- l'organe de compression et le joint d'étanchéité étant agencés mutuellement de sorte que l'organe de compression est au contact de la face latérale de contact du joint d'étanchéité et exerce sur celle-ci un effort de compression orienté de manière sensiblement orthogonale à l'axe d'appui, assurant ainsi l'étanchéité de l'enceinte entre les premier et deuxième corps.

Certains aspects préférés mais non limitatifs de cette enceinte sont les suivants.

Le joint d'étanchéité et l'organe de compression s'étendent longitudinalement au niveau d'une bordure périphérique de l'enceinte.Le joint d'étanchéité et l'organe de compression s'étendent chacun selon une boucle continue fermée.

Les premier et deuxième corps peuvent être assemblés l'un à l'autre avec un degré de liberté en déplacement relatif local suivant l'axe d'appui, l'organe de compression restant au contact de la face latérale de contact du joint d'étanchéité.

L'organe de compression peut être au contact de la face latérale de contact du joint d'étanchéité sur une surface dite transversale, suivant à l'axe d'appui, inférieure ou égale à 50% d'une hauteur moyenne de la face latérale de contact.

L'organe de compression peut être au contact de la face latérale de contact du joint d'étanchéité sur une surface dite transversale, suivant l'axe d'appui, située à distance des extrémités transversales de la face latérale de contact.

Le taux de déformation du joint d'étanchéité sous l'effet de l'effort de compression, suivant un axe sensiblement orthogonal à l'axe d'appui, peut être inférieur ou égal à 20%.

Le joint d'étanchéité peut être fixé à une gaine périphérique, celle-ci étant assemblée de manière mobile au deuxième corps de manière à pouvoir écarter la face latérale de contact de l'organe de compression lorsque les premier et deuxième corps ne sont pas assemblés l'un à l'autre.

Un organe de maintien peut être assemblé au premier corps, et peut être agencé de sorte que, lorsque les premier et deuxième corps sont assemblés l'un à l'autre, la gaine périphérique est positionnée entre l'organe de maintien et l'organe de compression, l'organe de compression étant au contact de la face latérale de contact et exerce un effort de compression sur celle-ci, la gaine périphérique étant en outre bloquée en translation transversale par l'organe de maintien et l'organe de compression.

L'organe de maintien peut être adapté à assurer, lorsque les premier et deuxième corps sont assemblés l'un à l'autre, un blocage en déplacement de la gaine périphérique de manière à empêcher tout écartement relatif entre l'organe de compression et le joint d'étanchéité suivant l'axe dudit effort de compression exercé.

L'organe de maintien peut comporter une portion de blocage assemblée au premier corps et comportant une surface de butée s'étendant de manière sensiblement parallèle à l'axe d'appui, et une portion d'engagement, assemblée à la portion de blocage, et comportant une surface d'engagement inclinée vis-à-vis de la surface de butée.

L'organe de compression peut être situé à une extrémité transversale d'une nervure périphérique fixée au premier corps et s'étendant transversalement de manière sensiblement parallèle à l'axe d'appui.

Le joint d'étanchéité peut être situé dans une enveloppe périphérique assemblée au deuxième corps, comportant un logement interne périphérique s'étendant transversalement de manière sensiblement parallèle à l'axe d'appui, au moins en partie délimitée par la face latérale de contact du joint d'étanchéité, l'organe de compression et au moins une partie de la nervure périphérique étant engagés dans le logement interne, une largeur moyenne du logement interne étant inférieure à une dimension transversale de l'organe de compression.

Un second joint d'étanchéité peut être situé dans l'enveloppe périphérique, et peut comporter une face latérale de contact située en regard de la face latérale de contact du premier joint d'étanchéité, lesdites faces latérales de contact délimitant ensemble une largeur moyenne du logement interne, l'organe de compression étant en contact avec lesdites faces latérales de contact et exerçant un effort de compression sur celles-ci orienté de manière essentiellement orthogonale à l'axe d'appui.

La nervure périphérique peut présenter une épaisseur moyenne, suivant un axe transversal sensiblement orthogonal à l'axe longitudinal de la nervure périphérique et à l'axe d'appui, inférieure à une dimension latérale de l'organe de compression suivant le même axe transversal, l'épaisseur moyenne étant inférieure à la largeur moyenne du logement interne.

L'invention porte également sur un procédé d'assemblage de l'enceinte selon l'une quelconque des caractéristiques précédentes, dans lequel on dépose le deuxième corps sur le premier corps suivant l'axe d'appui, l'organe de compression venant au contact de la face latérale de contact du joint d'étanchéité et exerce sur celle-ci un effort de compression orienté de manière sensiblement orthogonale à l'axe d'appui.

L'invention porte également sur une installation de coulée d'alliage d'aluminium, comportant une enceinte selon l'une quelconque des caractéristiques précédentes.

### BRÈVE DESCRIPTION DES DESSINS

D'autres aspects, buts, avantages et caractéristiques de l'invention apparaîtront mieux à la lecture de la description détaillée suivante de formes de réalisation préférées de celle-ci, donnée à titre d'exemple non limitatif, et faite en référence aux dessins annexés, outre la figure 1 déjà décrite, sur lesquels :
les figures 2A et 2B sont des vues partielles, schématiques et en coupe transversale, d'une enceinte à dispositif d'étanchéité selon un premier mode de réalisation, dans une position dite désengagée (fig.2A) et dans une position dite engagée (fig.2B) ;
la figure 3 est une vue partielle, schématique et en coupe transversale, d'une enceinte à dispositif d'étanchéité selon une variante du premier mode de réalisation, dans sa position engagée ;
les figures 4A et 4B sont des vues partielles, schématiques et en coupe transversale, d'une enceinte à dispositif d'étanchéité selon un deuxième mode de réalisation, dans une position désengagée (fig.4A) et dans une position désengagée (fig.4B) ;
la figure 5 est une vue partielle, schématique et en coupe transversale, d'une enceinte à dispositif d'étanchéité selon une variante du deuxième mode de réalisation, dans sa position engagée.
Les figures 6A et 6B sont des vues en perspective d'une enceinte à dispositif d'étanchéité selon le deuxième mode de réalisation.

### EXPOSÉ DÉTAILLÉ DE MODES DE RÉALISATION PARTICULIERS

Sur les figures et dans la suite de la description, les mêmes références représentent les éléments identiques ou similaires. De plus, les différents éléments ne sont pas représentés à l'échelle de manière à privilégier la clarté des figures. Par ailleurs, les différents modes de réalisation et variantes ne sont pas exclusifs les uns des autres et peuvent être combinés entre eux.

Les figures 2A et 2B sont des vues partielles, schématiques et en coupe transversale, d'une enceinte 1 pour installation de coulée selon un premier mode de réalisation, munie d'un dispositif d'étanchéité 30, dans une position dite désengagée (fig.2A) et dans une position dite engagée (fig.2B).

On définit ici et pour la suite de la description un repère direct tridimensionnel (X,Y,Z), où les axes X et Y forment un plan parallèle au plan principal du support 10, l'axe X étant orienté ici de manière orthogonale à une bordure périphérique de l'enceinte 1 où se situe le dispositif d'étanchéité 30, et où l'axe Z est orienté de manière sensiblement orthogonale au plan principal du support 10, et de manière sensiblement parallèle à l'axe d'appui G lorsque le couvercle 20 repose sur le support 10, cet axe d'appui G étant orienté suivant l'axe de la gravité. Dans la suite de la description, les termes « vertical » et « verticalement » s'étendent comme étant relatifs à une orientation sensiblement parallèle à l'axe Z, et les termes « horizontal » et « horizontalement » comme étant relatifs à une orientation sensiblement parallèle au plan (X,Y). Par ailleurs, les termes « inférieur » et « supérieur » s'étendent comme étant relatifs à un positionnement croissant lorsqu'on s'éloigne du support 10 suivant la direction +Z.

L'enceinte 1 comporte ici un premier corps 10, ou corps inférieur, appelé par la suite support, et un deuxième corps 20, ou corps supérieur, appelé par la suite couvercle, assemblés l'un à l'autre de manière amovible, de telle sorte que le couvercle 20 repose sur le support 10 suivant un axe d'appui G. Le support 10 et le couvercle 20 délimitent ensemble un volume interne, ou chambre interne 3. La chambre interne 3 est ainsi au moins en partie délimitée par la surface interne du couvercle 20 et par celle du support 10.

L'enceinte 1 est adaptée à appartenir à une installation de coulée, c'est-à-dire à une installation comportant des dispositifs permettant de transformer un métal sous forme quelconque en demi-produit de forme brute en passant par la phase liquide. Une installation de coulée peut comprendre de nombreux dispositifs tels qu'un ou plusieurs fours nécessaires à la fusion du métal (« four de fusion ») et/ou à son maintien en température (« four de maintien ») et/ou à des opérations de préparation du métal liquide et d'ajustement de la composition (« four d'élaboration »), une ou plusieurs cuves (ou « poches ») destinées à effectuer un traitement d'élimination des impuretés dissoutes et/ou en suspension dans le métal liquide. Ce traitement peut consister à filtrer le métal liquide sur un média filtrant dans une « poche de filtration » ou à introduire dans le bain un gaz dit « de traitement » pouvant être inerte ou réactif dans une « poche de dégazage ». L'installation de coulée peut comporter en outre un dispositif de solidification du métal liquide (ou « métier de coulée »), par exemple par coulée semi-continue verticale par refroidissement direct dans un puits de coulée, pouvant comprendre des dispositifs tels qu'un moule (ou « lingotière »), un dispositif d'approvisionnement du métal liquide (ou « busette ») et un système de refroidissement. Ces différents fours, cuves et dispositifs de solidification peuvent être reliés entre eux par des dispositifs de transfert ou chenaux appelés « goulottes » dans lesquels le métal liquide peut être transporté.

Dans cet exemple, et de manière purement illustrative, l'enceinte 1 appartient à un dispositif de solidification d'un alliage d'aluminium et de lithium par coulée semi-continue verticale d'une installation de coulée, l'étanchéité de l'enceinte 1 permettant de contrôler l'atmosphère au-dessus de la surface liquide de l'alliage lors de sa solidification.

Le support 10, ici une table de coulée, comporte une surface supérieure périphérique 11, dite surface d'appui, destinée à recevoir un couvercle 20. Cette surface d'appui 11 entoure ici une lingotière (non représentée) adaptée à recevoir le métal liquide en vue de sa solidification par refroidissement direct.

Le couvercle 20 est adapté à recouvrir le support 10 et à délimiter avec lui une chambre interne 3 dans lequel se situe le métal liquide. Il est ainsi apte à reposer sur la surface d'appui 11 du support 10 suivant un axe d'appui G, cet axe étant orienté suivant l'axe de la gravité. Une partie du dispositif d'étanchéité 30 est situé au niveau de la bordure périphérique 21 du couvercle 20. Le couvercle 20 est en outre amovible, et peut être approché ou éloigné du support 10 par translation et/ou par rotation.

Dans le but d'assurer l'étanchéité de l'enceinte 1 entre le support 10 et le couvercle 20, l'enceinte 1 comporte un dispositif d'étanchéité 30 comportant au moins un organe de compression 31 et au moins un joint d'étanchéité 40A destinés à coopérer l'un avec l'autre lorsque le support 10 et le couvercle 20 sont assemblés l'un à l'autre.

L'organe de compression 31 est assemblé de manière étanche au support 10. Il présente ici une forme longitudinale cylindrique à section transversale arrondie, ici sensiblement circulaire, qui s'étend longitudinalement dans le plan (X,Y) au niveau de la bordure périphérique de l'enceinte 1, en regard de la surface d'appui 11 du support 10. De manière avantageuse, l'organe de compression 31 s'étend de manière continue le long d'une bordure périphérique 12 du support 10 et suit une courbe linéaire dont les deux extrémités se rejoignent, formant ainsi une boucle continue fermée. A titre illustratif, il peut être réalisé en un matériau métallique et peut présenter une dimension transversale, ou diamètre, de l'ordre d'un à quelques centimètres. Par section transversale arrondie, on entend que l'organe de compression présente une surface ne présentant pas d'arêtes ou d'angles saillants susceptibles de dégrader le joint d'étanchéité.

Dans cet exemple, l'organe de compression 31 est situé au niveau d'une extrémité transversale 34 d'une nervure périphérique 32 qui s'étend longitudinalement dans le plan (X,Y), et transversalement suivant l'axe vertical Z à partir de la surface d'appui 11 du support 10. La nervure périphérique 32 présente ainsi une longueur correspondant à son étendue longitudinale dans le plan (X,Y), une hauteur moyenne correspondant à sa dimension suivant l'axe vertical Z, et une épaisseur moyenne suivant l'axe X. Elle est fixée de manière étanche au support 10 au niveau d'une extrémité transversale inférieure 33 et comporte l'organe de compression 31 au niveau de l'extrémité transversale 34 opposée. De manière avantageuse, l'épaisseur moyenne de la nervure périphérique 32 est inférieure à la dimension transversale de l'organe de compression 31. A titre illustratif, la nervure périphérique 32 peut être réalisée en un matériau métallique et être formée d'un seul tenant, c'est-à-dire en une seule pièce et en un même matériau, avec l'organe de compression 31. Elle peut présenter une hauteur moyenne de l'ordre de quelques centimètres, par exemple comprise entre 1 cm et 10 cm, et peut présenter une épaisseur de l'ordre de quelques millimètres.

Le joint d'étanchéité 40A est assemblé de manière étanche au couvercle 20. Il présente une section transversale sensiblement carrée ou rectangulaire, ici une section rectangulaire, et s'étend longitudinalement dans le plan (X,Y) en regard de l'organe de compression 31. Il comporte une face latérale 41A dite de contact qui s'étend transversalement de manière sensiblement parallèle à l'axe d'appui G. A titre illustratif, le joint d'étanchéité 40A est réalisé en un matériau étanche déformable dont les propriétés mécaniques ne sont sensiblement pas dégradées à des températures de l'ordre de une à plusieurs centaines de degrés Celsius, par exemple de l'ordre de 100°C à 200°C voire davantage, tel qu'un matériau élastomère ou un matériau alvéolé en silicone. Il peut présenter une épaisseur moyenne suivant l'axe X de quelques centimètres, comprise par exemple entre 1 cm et 5 cm, et une hauteur moyenne suivant l'axe vertical Z de quelques centimètres, comprise par exemple entre 5 cm et 10 cm. Par sensiblement parallèle, on entend que la face latérale 41A de contact s'étend transversalement suivant l'axe d'appui G à plus ou moins 10°, sa hauteur étant telle que l'organe de compression 31 reste à son contact lorsque le couvercle 20 repose sur le support 10, et ce, malgré d'éventuelles déformations mécaniques du couvercle 20 par flambage ou vrillage. A ce titre, la hauteur de la face latérale de contact est définie comme sa hauteur utile, c'est-à-dire son étendue verticale apte à être au contact de l'organe de compression 31. De manière avantageuse, le joint d'étanchéité 40A s'étend de manière continue le long de la bordure périphérique du couvercle 20. Le joint d'étanchéité 40A suit une courbe linéaire dont les deux extrémités se referment sur elles-mêmes, formant ainsi une boucle continue fermée.

Dans cet exemple, le joint d'étanchéité 40A est positionné à l'intérieur d'une enveloppe périphérique 50 rigide assemblée de manière étanche au couvercle 20. Le joint d'étanchéité 40A forme une boucle continue fermée, il fait le tour du couvercle 20. L'enveloppe périphérique 50 s'étend longitudinalement dans le plan (X,Y). Elle définit un logement interne 51 au moins en partie délimité par la face latérale 41A de contact du joint d'étanchéité 40A, ce logement interne étant adapté à recevoir l'organe de compression 31 et au moins une partie de la nervure périphérique 32. L'enveloppe périphérique 50 peut s'étendre dans le plan (X,Y) de manière continue ou discontinue. Dans ce dernier cas, elle peut être formée de plusieurs portions distinctes les unes des autres, ces portions étant aptes à être accolées deux à deux suivant l'axe longitudinal de manière étanche lorsque le couvercle 20 est assemblé au support 10.

L'enveloppe périphérique 50 comporte une paroi extérieure 60 rigide dont la forme est adaptée pour recevoir et maintenir en position le joint périphérique 40A. La paroi extérieure 60 comporte ainsi une portion verticale 61 et une portion inférieure 62 horizontale recevant respectivement une face latérale opposée à la face latérale 41A et une face inférieure du joint d'étanchéité 40A.

Dans cet exemple, l'enveloppe périphérique 50 loge un second joint d'étanchéité 40B. Ce dernier est disposé en vis-à-vis suivant l'axe X du premier joint d'étanchéité 40A, et présente une forme cylindrique à section sensiblement rectangulaire. Il comporte ainsi une face latérale 41B de contact qui s'étend transversalement suivant l'axe d'appui G, située en regard de la première face latérale 41A de contact. A titre illustratif, le second joint d'étanchéité 40B est identique ou similaire au premier joint d'étanchéité 40A en termes de matériau et de dimensions. Le joint d'étanchéité 40B forme une boucle continue fermée, il fait le tour du couvercle 20.

L'enveloppe périphérique 50 comporte une paroi intérieure 70 rigide dont la forme est adaptée à recevoir et maintenir en position le second joint d'étanchéité 40B. La paroi intérieure 70 comporte ainsi une portion verticale 71 et une portion inférieure 74 horizontale recevant le second joint d'étanchéité 40B. La paroi intérieure 70 comporte en outre une portion supérieure 75 par laquelle elle est assemblée à la paroi extérieure 60 de l'enveloppe périphérique 50. Dans cet exemple, et de manière facultative, pour autoriser un débattement de la paroi intérieure 70 vis-à-vis de la paroi extérieure 60, et donc un écartement ou rapprochement des deux joints d'étanchéité 40A, 40B suivant l'axe X, la paroi intérieure 70 est assemblée à la paroi extérieure 60 par une liaison souple ou flexible, ici une liaison pivot formée par un joint d'assemblage 52 déformable positionné entre la portion verticale 61 de la paroi extérieure 60 et une portion verticale supérieure 76 de la paroi intérieure 70.

Par ailleurs, de manière à maintenir un écartement sensiblement constant dans le temps entre les deux joints d'étanchéité 40A, 40B, un joint de maintien 53 est positionné entre les deux joints d'étanchéité 40A, 40B, en étant au contact de l'extrémité supérieure respective des faces latérales 41A, 41B de contact.

L'enveloppe périphérique 50 définit un logement interne 51 périphérique qui s'étend transversalement de manière sensiblement parallèle à l'axe d'appui G. Il présente une largeur moyenne, c'est-à-dire un espace suivant l'axe X séparant les deux faces latérales 41A, 41B de contact en regard. La largeur moyenne du logement interne 51 est de préférence sensiblement constante suivant l'axe transversal Z et suivant l'axe longitudinal Y. Ce logement interne 51 est destiné à recevoir l'organe de compression 31 et au moins une partie de la nervure périphérique 32, la largeur moyenne du logement interne 51 étant inférieure à la dimension transversale de l'organe de compression 31.

Le procédé d'assemblage du couvercle 20 sur le support 10 est maintenant décrit.

La figure 2A illustre l'étape dans laquelle le couvercle 20 est positionné en regard du support 10 de sorte que le logement interne 51 de l'enveloppe périphérique 50 soit en regard, c'est-à-dire au droit, ou à la perpendiculaire, de l'organe de compression 31 et de la nervure périphérique 32. Dans cette position, dite désengagée, le logement interne 51 de l'enveloppe périphérique 50 ne reçoit pas encore l'organe de compression 31.

La figure 2B illustre l'étape suivante dans laquelle on fait reposer le couvercle 20 sur le support 10 suivant l'axe d'appui G. Lors de cette étape, on réalise l'engagement, c'est-à-dire l'insertion, de l'organe de compression 31 et d'au moins une partie de la nervure périphérique 32 à l'intérieur du logement interne 51 périphérique de l'enveloppe périphérique 50. Cet engagement peut être effectué par une translation et/ou une rotation du couvercle en direction du support. Ce faisant, dans la mesure où la dimension transversale de l'organe de compression 31 est supérieure à la largeur moyenne du logement interne 51, l'organe de compression 31 vient au contact de la face latérale 41A de contact du joint d'étanchéité 40A ainsi que de celle 41B du second joint d'étanchéité 40B. L'organe de compression 31 exerce alors un effort de compression orienté de manière sensiblement orthogonale à l'axe d'appui G, c'est-à-dire ici suivant l'axe X, ce qui engendre des contraintes en compression dans le joint d'étanchéité 40A qui se traduisent par une déformation de ce dernier, cette déformation garantissant alors l'étanchéité de l'enceinte 1 entre le support 10 et le couvercle 20. Une déformation similaire du joint d'étanchéité 40B supplémentaire est obtenue qui améliore la qualité de l'étanchéité.

Par sensiblement orthogonale à l'axe d'appui, on entend que l'axe de compression appliqué sur la face latérale 41A de contact du joint d'étanchéité 40A est orthogonal à l'axe d'appui G à plus ou moins 10°. En d'autres termes, la valeur de la composante suivant l'axe d'appui G de l'effort de compression est inférieure à 20% environ de la valeur de la composante orthogonale à l'axe G, orientée ici suivant l'axe X. On comprend en outre que l'effort de compression est orienté de manière sensiblement orthogonale à l'axe longitudinal, ici l'axe Y, suivant lequel s'étendent le joint d'étanchéité 40A et l'organe de compression 31.

Ainsi, dans la mesure où l'organe de compression 31 et le joint d'étanchéité 40A sont agencés mutuellement de sorte que l'organe de compression 31 est au contact de la face latérale 41A de contact du joint d'étanchéité 40A et exerce sur celle-ci un effort de compression orienté de manière sensiblement orthogonale à l'axe d'appui G, le dispositif d'étanchéité 30 présente l'avantage d'améliorer l'étanchéité entre le couvercle 20 et le support 10 par rapport à l'exemple de l'art antérieur mentionné précédemment. En effet, l'étanchéité est obtenue par une compression latérale du joint d'étanchéité 40A et non pas par une compression verticale de ce dernier. L'étanchéité peut alors être maintenue dans le cas où la surface d'appui 11 du support 10 sur laquelle repose le couvercle 20 n'est pas parfaitement plane et/ou dans le cas où des différentiels de dilatations thermiques entraînent localement un écartement vertical entre le support 10 et le couvercle 20. En effet, un tel écartement vertical, du fait d'un défaut de planéité ou de dilatations thermiques, conduit ainsi à une modification de la position verticale de l'organe de compression 31 vis-à-vis du joint d'étanchéité 40A. Dans l'exemple de l'art antérieur, ces écartements verticaux peuvent induire une perte locale de contact mécanique entre le joint d'étanchéité 40A et le support 10 et/ou le couvercle 20, et donc former une fuite localisée dégradant l'étanchéité de l'enceinte 1. Dans l'invention, au contraire, l'organe de compression 31 reste en contact avec la face latérale 41A de contact du joint d'étanchéité 40A puisque celle-ci s'étend transversalement de manière sensiblement parallèle à l'axe d'appui G. Ces écartements verticaux sont notamment rendus possibles lorsque le support 10 et le couvercle 20 sont assemblés l'un à l'autre avec un degré de liberté en déplacement relatif local suivant l'axe d'appui G. De manière avantageuse, les longueurs des boucles continues fermées formées par le joint d'étanchéité 40A et 40B ont des longueurs plus grandes que celle formée par l'organe de compression, typiquement de l'ordre de 1 à 30 %, préférentiellement de 1 à 10%. Elles coïncident entre elles lorsque le couvercle 20 repose sur le support 10.

De plus, l'assemblage du couvercle 20 sur le support 10 de l'enceinte 1 est particulièrement aisé dans la mesure où il ne dépend sensiblement pas d'un effort de compression vertical qu'il faudrait appliquer au joint d'étanchéité 40A pour obtenir l'étanchéité, comme dans l'exemple de l'art antérieur mentionné précédemment. Dans cet exemple de l'art antérieur, il peut en effet être nécessaire d'appliquer un effort de compression d'intensité élevée pour obtenir une déformation du joint d'étanchéité qui tienne compte des défauts de planéité de la surface d'appui 11 du support 10 et/ou des différentiels de dilatations thermiques, garantissant ainsi l'étanchéité. Dans l'invention, au contraire, dans la mesure où la déformation à appliquer au joint d'étanchéité 40A pour obtenir l'étanchéité est indépendante des écartements verticaux, il n'est alors plus nécessaire d'appliquer un effort de compression vertical, ce qui rend plus aisé l'assemblage de l'enceinte 1 et facilite la mise en place du couvercle 20.

L'effort de compression latérale exercé par l'organe de compression 31 sur la face latérale 41A de contact du joint d'étanchéité 40A conduit à une déformation relative, ou taux de déformation, du joint d'étanchéité 40A suivant l'axe X, qui peut être inférieure ou égale à 20%, voire inférieure ou égale à 10%. Le taux de compression s'entend ici comme le rapport (e₀-e_{c})/e₀ où e₀ est l'épaisseur moyenne, suivant l'axe X, du joint d'étanchéité 40A hors déformation, et e_{c} est l'épaisseur minimale du joint d'étanchéité 40A déformé suivant l'axe de compression appliqué par l'organe de compression 31.

Il est avantageux que le support 10 et le couvercle 20 soient assemblés l'un à l'autre avec un degré de liberté en déplacement relatif local suivant l'axe d'appui G. En d'autres termes, le support 10 et le couvercle 20 peuvent présenter localement un écartement de l'un par rapport à l'autre suivant l'axe d'appui G. L'enveloppe périphérique 50 n'est alors pas en contact mécanique avec le support 10, autorisant ainsi un déplacement relatif local de l'organe de compression 31 vis-à-vis du joint d'étanchéité 40A suivant la direction +Z, et plus largement suivant l'axe d'appui G, sans que cela n'affecte la qualité de l'étanchéité, l'organe de compression 31 restant au contact de la face latérale 41A de contact du joint d'étanchéité 40A, ainsi que, dans cet exemple, de la seconde face latérale 41B de contact. Dans la position engagée, l'organe de compression 31 peut alors être au contact de la face latérale 41A de contact du joint d'étanchéité 40A sur une surface 46A dite transversale, suivant l'axe d'appui G, située à distance des extrémités transversales de la face latérale 41A de contact suivant l'axe d'appui G. Autrement dit, l'organe de compression 31 est éloigné des extrémités transversales inférieure et supérieure, suivant l'axe vertical Z, de la face latérale 41A de contact, par exemple d'une distance supérieure ou égale à une ou deux fois son diamètre. Il est de préférence positionné sensiblement au centre de la ou des faces latérales de contact 41A, 41B suivant l'axe vertical Z.

De plus, dans la mesure où l'organe de compression 31 est en contact des deux faces latérales 41A, 41B de contact des joints d'étanchéité 40A, 40B, un déplacement relatif du couvercle 20 vis-à-vis du support 10, dans le plan (X,Y), n'induit pas de perte de contact entre l'organe de compression 31 et les joints d'étanchéité 40A, 40B, ce qui améliore encore la qualité de l'étanchéité et son insensibilité aux déplacements relatifs.

Par ailleurs, il est avantageux que la nervure périphérique 32 présente une épaisseur moyenne, c'est-à-dire une dimension transversale suivant l'axe X, inférieure à la largeur moyenne du logement interne 51 de l'enveloppe périphérique. Ainsi, lors des phases d'engagement et de désengagement de l'organe de compression 31 vis-à-vis du logement interne 51, seul ce dernier est en contact avec les faces latérales 41A, 41B de contact des joints d'étanchéité 40A, 40B, ce qui limite fortement les forces de frottement et rend plus aisé l'assemblage de l'enceinte 1.

Pour limiter davantage les forces de frottement, il est avantageux que l'organe de contact soit au contact de la face latérale 41A de contact des joints d'étanchéité 40A, 40B sur une distance, suivant l'axe d'appui G, inférieure ou égale à 50% de la valeur de la hauteur moyenne de la face latérale 41A de contact.

Il est avantageux que les joints d'étanchéité 40A, 40B soient situés dans une enveloppe périphérique 50 comportant une paroi intérieure 70, située du côté de la chambre interne 3, dont une portion verticale 71 s'étend verticalement sur toute la hauteur des joints d'étanchéité 40A, 40B. Ainsi, dans le cas d'éventuelles projections de métal liquide pendant l'opération de coulée, les joints d'étanchéité 40A, 40B sont protégés du rayonnement thermique ainsi que de toute dégradation structurelle.

La figure 3 est une vue partielle, schématique et en coupe transversale, d'une enceinte 1 selon une variante du premier mode de réalisation, illustrée ici en position engagée. Dans cet exemple, le dispositif d'étanchéité 30 est similaire à celui du premier mode de réalisation et s'en distingue essentiellement en ce que l'enveloppe périphérique 50 ne comporte qu'un seul joint d'étanchéité 40A et non pas deux comme illustré sur les figures 2A et 2B.

L'organe de compression 31 est fixé ici à la nervure périphérique 32 au niveau d'un flanc extérieur de l'extrémité verticale 34, c'est-à-dire d'un flanc orienté vers l'extérieur de la chambre interne 3. L'organe de compression est ici un cylindre longitudinal à section arrondie, ici sensiblement circulaire, fixé par exemple par soudure à la nervure périphérique 32. La forme arrondie permet de ne pas abimer le joint d'étanchéité 40A lorsque les deux éléments sont en contact. Cela permet aussi d'assurer le contact entre les deux éléments en un point dans le plan (X, Z).

Ainsi, l'enveloppe périphérique 50 comporte, comme dans le premier mode de réalisation, une paroi extérieure 60 qui maintient en position le joint d'étanchéité 40A. Elle comporte en outre une paroi intérieure 70, assemblée à la paroi extérieure 60 par un joint d'assemblage 52 déformable, qui comprend une portion verticale 71 dont la face interne 72 est du côté du joint d'étanchéité 40A, et délimite avec celle-ci le logement interne 51 périphérique. Ainsi, la largeur moyenne du logement interne 51 est définie comme l'écartement entre la face latérale 41A de contact et la face interne 72 de la paroi intérieure 70. L'enveloppe périphérique peut s'étendre dans le plan (X,Y) de manière continue ou discontinue. Dans ce dernier cas, elle peut être formée de plusieurs portions distinctes les unes des autres, ces portions étant aptes à être accolées deux à deux suivant l'axe longitudinal de manière étanche lorsque le couvercle 20 est assemblé au support 10.

Lorsque le couvercle 20 et le support 10 sont assemblés l'un à l'autre, l'organe de compression 31 et au moins une partie de la nervure périphérique 32 sont engagés dans le logement interne 51, de sorte que l'organe de compression 31 est au contact de la face latérale 41A du joint d'étanchéité 40A d'une part, et de la face interne 72 de la portion verticale 71 d'autre part. Cette phase d'engagement peut être effectuée par un rapprochement en translation et/ou en rotation du couvercle vis-à-vis du support. Ainsi, l'organe de compression 31 exerce un effort de compression sur la face latérale 41A du joint d'étanchéité 40A orienté de manière sensiblement orthogonale à l'axe d'appui G et à l'axe longitudinal Y suivant lequel il s'étend.

La paroi intérieure 70 comporte ici une partie inférieure 73 de sa portion verticale 71 inclinée vis-à-vis de cette dernière, de sorte que le logement interne 51 présente un élargissement inférieur, ou évasement, facilitant l'engagement de l'organe de compression 31 dans le logement interne 51. La paroi intérieure 70 peut être continue suivant son axe longitudinal, ou, de manière avantageuse, discontinue, de manière à limiter les frottements lors des phases d'engagement et de désengagement.

En variante, le joint d'étanchéité 40A peut être disposé contre la paroi intérieure 70 de l'enveloppe périphérique 50, et non pas, comme illustré sur la figure 3, contre la paroi extérieure 60. Dans ce cas, la paroi extérieure 60 peut comporter une partie inférieure inclinée vis-à-vis de la portion verticale 61 pour former l'élargissement inférieur du logement interne 51.

Les Figures 6A et 6B sont des vues en perspective, schématique, du couvercle 20 et du support 10. De manière avantageuse, l'organe de compression 31 s'étend de manière continue le long d'une bordure périphérique 12 du support 10 et suit une courbe linéaire dont les deux extrémités se rejoignent, formant ainsi une boucle continue fermée 310, représentée en pointillé. De manière avantageuse, le joint d'étanchéité 40A s'étend de manière continue le long de la bordure périphérique du couvercle 20. Le joint d'étanchéité 40A suit une courbe linéaire dont les deux extrémités se referment sur elles-mêmes, formant ainsi une boucle continue fermée 400 représentée en pointillé. De manière préférée, la longueur de la boucle continue fermée 400 est supérieure à celle de l'organe de compression 310, typiquement de l'ordre de 1 à 30%, préférentiellement de 1 à 10%. Les deux boucles continues fermées coïncident entre elles lorsque le couvercle 20 repose sur le support 10.

Les figures 4A et 4B sont des vues partielles, schématiques et en coupe transversale, d'une enceinte 1 selon un deuxième mode de réalisation, dans une position désengagée (fig.4A) et dans une position engagée (fig.4B). Le dispositif d'étanchéité 30 se distingue ici essentiellement en ce que le joint d'étanchéité 40A n'est pas situé dans une enveloppe périphérique 50 comportant un logement interne 51 périphérique adapté à recevoir l'organe d'étanchéité, mais dans une gaine périphérique 80 maintenant le joint d'étanchéité 40A.

Dans cet exemple, l'organe de compression 31 est similaire ou identique à celui décrit dans la variante du premier mode de réalisation illustrée sur la figure 3.

Le joint d'étanchéité 40A est maintenu en position dans une gaine périphérique 80 assemblée de manière mobile au couvercle 20, de telle sorte que la face latérale 41A de contact est libre, c'est-à-dire non totalement recouverte par une paroi de la gaine périphérique 80. La gaine périphérique 80 comporte ici une paroi extérieure 81 formée d'une portion verticale 82 assemblée de manière mobile au couvercle 20, une portion de maintien sur laquelle repose le joint d'étanchéité 40A, celle-ci étant formée d'une partie inférieure 83i qui s'étend à partir de la portion verticale 82, et, de manière avantageuse, d'une partie inférieure verticale 83v qui s'étend à partir de la partie inférieure 83i. Elle comporte en outre une paroi intérieure 84 formée d'une portion supérieure 85 fixée à la paroi extérieure 81 qui se prolonge par une portion verticale 86 qui maintient en position le joint d'étanchéité 40A. Ainsi, le joint d'étanchéité 40A est maintenu en position dans la gaine périphérique 80 notamment par la portion supérieure verticale 86 et par la portion inférieure verticale 83v. La gaine périphérique 80 peut s'étendre dans le plan (X,Y) de manière continue ou discontinue. Dans ce dernier cas, elle peut être formée de plusieurs portions distinctes les unes des autres, ces portions étant aptes à être accolées deux à deux suivant l'axe longitudinal de manière étanche lorsque le couvercle 20 est assemblé au support 10.

Dans cet exemple, la liaison mobile 52 de la gaine périphérique 80 vis-à-vis du couvercle 20 est du type liaison pivot mais d'autres types de liaison mécanique sont possibles, comme par exemple une liaison glissière. La gaine périphérique 80 présente ici un angle de débattement, celui-ci étant défini comme l'angle formé par la gaine 80 entre sa position verticale et sa position inclinée maximale.

Le dispositif d'étanchéité 30 comporte en outre au moins un organe de maintien 90 assemblé au support 10 de manière amovible. Il s'agit ainsi d'une pluralité de taquets de blocage assemblés par liaison glissière au support 10 et disposés régulièrement suivant l'axe longitudinal Y. Chaque organe de maintien 90 est agencé vis-à-vis de l'organe de compression 31 de sorte que, lorsque le support 10 et le couvercle 20 sont assemblés l'un à l'autre, la gaine périphérique 80 (et donc le joint d'étanchéité 40A) est positionnée entre l'organe de maintien 90 et l'organe de compression 31, l'organe de compression 31 étant alors au contact de la face latérale 41A de contact et exerce un effort de compression sur celle-ci. La gaine périphérique 80 est alors bloquée en translation transversale, c'est-à-dire maintenue dans le sens transversal, suivant l'axe X, par l'organe de maintien 90 et l'organe de compression 31. Pour cela, l'organe de maintien 90 est amené au contact de la gaine périphérique 80, ici de la paroi extérieure 81, et bloqué en translation suivant la direction +X. L'organe de compression 31 et l'organe de maintien 90 forment ensemble un logement périphérique adapté à recevoir la gaine périphérique 80 et donc le joint d'étanchéité 40A.

De manière avantageuse, chaque organe de maintien 90 comporte une première portion 91 de blocage assemblée au support 10, et une deuxième portion 92 d'engagement assemblée à la portion de blocage 91.

La portion de blocage 91 est ici assemblée au support 10, par exemple par une liaison mobile de type glissière, et comporte une surface de butée 91s orientée du côté de l'organe de compression 31, qui s'étend de manière sensiblement parallèle à l'axe d'appui G. Elle est destinée à être au contact de la portion verticale 82 de la paroi extérieure 81.

La portion d'engagement 92 est fixée à la portion de blocage 91 et comporte une surface d'engagement 92s orientée du côté de l'organe de compression 31 et située dans le prolongement de la surface de butée 91s. Elle s'étend de manière inclinée vis-à-vis de la surface de butée 91s de manière à s'écarter de l'organe de compression 31 suivant la direction +Z, formant ainsi un évasement du logement périphérique facilitant l'engagement de la gaine périphérique 80, l'angle d'inclinaison étant supérieur à l'angle de débattement de la gaine périphérique 80. De manière avantageuse, la surface d'engagement 92s est formée d'un revêtement en un matériau adapté à limiter les frottements, par exemple du polyamide, voire a subi un traitement de surface adapté à limiter les frottements. Par ailleurs, de manière à ne pas gêner l'engagement de la gaine périphérique 80 dans le logement périphérique, c'est-à-dire dans l'espace formé par l'organe de compression 31 et l'organe de maintien 90, la hauteur de la portion inférieure verticale 83v est faible, et plus précisément inférieure à la distance suivant l'axe vertical Z entre l'organe de compression 31 et le bas de la portion d'engagement 92, au niveau de la jointure avec la portion de blocage 91.

Une étape d'assemblage du couvercle 20 sur le support 10 est maintenant décrite.

Lors d'une première phase, la gaine périphérique 80 est approchée du support 10 par translation et/ou rotation du couvercle 20, et vient au contact de la surface 92s de la portion d'engagement 92. A mesure que le couvercle 20 est approché du support 10, la paroi extérieure 81 de la gaine périphérique 80 glisse le long de la surface d'engagement 92s de sorte que le joint d'étanchéité 40A est déplacé jusqu'à être orienté de manière sensiblement parallèle à l'axe d'appui G, et à venir au contact de l'organe de compression 31 au niveau de sa face latérale 41A. Ce dernier exerce alors sur celle-ci un effort de compression latérale.

Lors d'une deuxième phase, la paroi extérieure 81 de la gaine périphérique 80 est au contact de la surface de butée 91s de la portion de blocage 91, et glisse le long de cette dernière suivant l'axe d'appui G. Le joint d'étanchéité 40A se déplace alors vis-à-vis de l'organe de compression 31 tout en maintenant le contact mécanique avec ce dernier. La compression verticale subie par le joint d'étanchéité 40A étant faible, il n'est pas nécessaire d'appliquer un effort d'assemblage de grande intensité. De plus, l'effort d'assemblage reste constant lors de cette phase d'assemblage, car il n'est pas dépendant d'une compression verticale progressive du joint d'étanchéité comme dans l'exemple de l'art antérieur mentionné précédemment

La figure 5 est une vue partielle, schématique et en coupe transversale, d'une enceinte 1 selon une variante du deuxième mode de réalisation. Cette variante se distingue essentiellement du deuxième mode de réalisation en ce que l'organe de compression 31 est situé au niveau d'une bordure périphérique 12 du support 10 et non pas au niveau de l'extrémité transversale supérieure 34 d'une nervure périphérique 32.

Ainsi, le support 10 présente une bordure périphérique 12 qui s'étend au moins en partie suivant la circonférence du support 10. La face extérieure de la bordure périphérique 12 est formée par l'organe de compression 31. Un dispositif de maintien comporte un organe de maintien 90 assemblé de manière mobile, ici par une liaison glissière, au support 10. Il comporte en outre des plaques de raccord 91 assurant l'assemblage de l'organe de maintien 90 au support 10.

En position engagée, la gaine périphérique 80 est positionnée de sorte que la face latérale 41A de contact du joint d'étanchéité 40A soit au contact de l'organe de compression 31. Chaque taquet de blocage est alors amené au contact de la gaine périphérique 80 et bloqué en translation de manière à maintenir la gaine périphérique 80 bloquée en déplacement transversal suivant l'axe X.

Des modes de réalisation particuliers viennent d'être décrits. Différentes variantes et modifications apparaîtront à l'homme du métier. Ainsi, l'organe de compression 31 peut être assemblé au couvercle 20 et le joint d'étanchéité 40A être assemblé au support 10. De plus, le dispositif d'étanchéité 30 peut comporter un seul joint d'étanchéité 40A qui s'étend longitudinalement de manière continue, voire une pluralité de joints d'étanchéité accolés les uns aux autres suivant l'axe longitudinal. Dans ce dernier cas, l'enveloppe périphérique 50, ou le cas échéant la gaine périphérique 80, peut être formée de plusieurs portions distinctes les unes des autres, et aptes à être accolées deux à deux suivant l'axe longitudinal de manière étanche lorsque le couvercle 20 est assemblé au support 10.

## Revendications

1. Enceinte (1) pour installation de coulée, comportant :
- un premier corps (10), et un deuxième corps (20) assemblé de manière amovible au premier corps (10) suivant un axe d'appui (G), les premier et deuxième corps (10, 20) délimitant ensemble une chambre interne (3),
- au moins un organe de compression (31), assemblé de manière étanche au premier corps (10),
**caractérisée en ce qu'**elle comporte un dispositif d'étanchéité (30) comprenant :
- au moins un joint d'étanchéité (40A), assemblé de manière étanche au deuxième corps (20), comportant une face latérale (41A) de contact s'étendant de manière sensiblement parallèle à l'axe d'appui (G) ;
- l'organe de compression (31) et le joint d'étanchéité (40A) étant agencés mutuellement de sorte que l'organe de compression (31) est au contact de la face latérale (41A) de contact du joint d'étanchéité (40A) et exerce sur celle-ci un effort de compression orienté de manière sensiblement orthogonale à l'axe d'appui (G), assurant ainsi l'étanchéité de l'enceinte entre les premier et deuxième corps (10, 20).

2. Enceinte (1) selon la revendication 1, le joint d'étanchéité (40A) et l'organe de compression (31) s'étendent longitudinalement au niveau d'une bordure périphérique de l'enceinte (1).

3. Enceinte (1) selon la revendication 2, le joint d'étanchéité (40A) et l'organe de compression (31) s'étendent chacun selon une boucle continue fermée (400, 310).

4. Enceinte (1) selon l'une quelconque des revendications 1 à 3, les premier et deuxième corps (10, 20) étant assemblés l'un à l'autre avec un degré de liberté en déplacement relatif local suivant l'axe d'appui (G), l'organe de compression (31) restant au contact de la face latérale (41A) de contact du joint d'étanchéité (40A).

5. Enceinte (1) selon l'une quelconque des revendications 1 à 4, l'organe de compression (31) étant au contact de la face latérale (41A) de contact du joint d'étanchéité (40A) sur une surface (46A) dite transversale, suivant l'axe d'appui (G), inférieure ou égale à 50% d'une hauteur moyenne de la face latérale (41A) de contact.

6. Enceinte (1) selon l'une quelconque des revendications 1 à 5, l'organe de compression (31) étant au contact de la face latérale (41A) de contact du joint d'étanchéité (40A) sur une surface (46A) dite transversale, suivant l'axe d'appui (G), située à distance des extrémités transversales de la face latérale (41A) de contact.

7. Enceinte (1) selon l'une quelconque des revendications 1 à 6, le taux de déformation du joint d'étanchéité (40A) sous l'effet de l'effort de compression, suivant un axe sensiblement orthogonal à l'axe d'appui (G), est inférieur ou égal à 20%.

8. Enceinte (1) selon l'une quelconque des revendications 1 à 6, dans laquelle :
- le joint d'étanchéité (40A) est fixé à une gaine périphérique (80), celle-ci étant assemblée de manière mobile au deuxième corps (20) de manière à pouvoir écarter la face latérale (41A) de contact de l'organe de compression (31) lorsque les premier et deuxième corps (10, 20) ne sont pas assemblés l'un à l'autre,
- un organe de maintien (90) est assemblé au premier corps (10), et est agencé de sorte que, lorsque les premier et deuxième corps (10, 20) sont assemblés l'un à l'autre, la gaine périphérique (80) est positionnée entre l'organe de maintien (90) et l'organe de compression (31), l'organe de compression (31) étant au contact de la face latérale (41A) de contact et exerce un effort de compression sur celle-ci, la gaine périphérique (80) étant en outre bloquée en translation transversale par l'organe de maintien (90) et l'organe de compression (31), de manière à empêcher tout écartement relatif entre l'organe de compression (31) et le joint d'étanchéité (40A) suivant l'axe dudit effort de compression exercé.

9. Enceinte (1) selon la revendication 8, l'organe de maintien (90) comportant une portion de blocage (91) assemblée au premier corps (10) et comportant une surface de butée (91s) s'étendant de manière sensiblement parallèle à l'axe d'appui (G), et une portion d'engagement (92), assemblée à la portion de blocage (91), et comportant une surface d'engagement (92s) inclinée vis-à-vis de la surface de butée (91s).

10. Enceinte (1) selon l'une quelconque des revendications 1 à 8, l'organe de compression (31) étant situé à une extrémité transversale (34) d'une nervure périphérique (32) fixée au premier corps et s'étendant transversalement de manière sensiblement parallèle à l'axe d'appui (G).

11. Enceinte (1) selon la revendication 10, le joint d'étanchéité (40A) est situé dans une enveloppe périphérique (50) assemblée au deuxième corps (20), comportant un logement interne (51) périphérique s'étendant transversalement de manière sensiblement parallèle à l'axe d'appui (G), au moins en partie délimitée par la face latérale (41A) de contact du joint d'étanchéité (40A), l'organe de compression (31) et au moins une partie de la nervure périphérique (32) étant engagés dans le logement interne (51), une largeur moyenne du logement interne (51) étant inférieure à une dimension transversale de l'organe de compression (31).

12. Enceinte (1) selon la revendication 11, un second joint d'étanchéité (40B) étant situé dans l'enveloppe périphérique (50), comportant une face latérale (41B) de contact située en regard de la face latérale (41A) de contact du premier joint d'étanchéité (40A), lesdites faces latérales (41A, 41B) de contact délimitant ensemble une largeur moyenne du logement interne (51), l'organe de compression (31) étant en contact avec lesdites faces latérales (41A, 41B) de contact et exerçant un effort de compression sur celles-ci orienté de manière essentiellement orthogonale à l'axe d'appui (G).

13. Enceinte (1) selon la revendication 11 ou 12, la nervure périphérique (32) présentant une épaisseur moyenne, suivant un axe transversal (X) sensiblement orthogonal à l'axe longitudinal (Y) de la nervure périphérique (32) et à l'axe d'appui (G), inférieure à une dimension latérale de l'organe de compression (31) suivant le même axe transversal (X), l'épaisseur moyenne étant inférieure à la largeur moyenne du logement interne (51).

14. Procédé d'assemblage de l'enceinte (1) selon l'une quelconque des revendications 1 à 13, dans lequel on dépose le deuxième corps (20) sur le premier corps (10) suivant l'axe d'appui (G), l'organe de compression (31) venant au contact de la face latérale (41A) de contact du joint d'étanchéité (40A) et exerce sur celle-ci un effort de compression orienté de manière sensiblement orthogonale à l'axe d'appui (G).

15. Installation de coulée d'alliage d'aluminium, comportant une enceinte (1) selon l'une quelconque des revendications 1 à 13.

## Patentansprüche

1. Gehäuse (1) für eine Gießanlage, umfassend:
- einen ersten Körper (10) und einen zweiten Körper (20), der entlang einer Lagerachse (G) lösbar mit dem ersten Körper (10) verbunden ist, wobei der erste und der zweite Körper (10, 20) zusammen eine innere Kammer (3) begrenzen,
- mindestens ein Druckelement (31), das dicht mit dem ersten Körper (10) verbunden ist,
**dadurch gekennzeichnet, dass** es eine Dichtungsvorrichtung (30) aufweist, umfassend:
- mindestens eine Dichtung (40A), die dicht mit dem zweiten Körper (20) verbunden ist und eine seitliche Kontaktfläche (41A) aufweist, die sich im Wesentlichen parallel zur Lagerachse (G) erstreckt;
- wobei das Druckelement (31) und die Dichtung (40A) zueinander so angeordnet sind, dass das Druckelement (31) mit der seitlichen Kontaktfläche (41A) der Dichtung (40A) in Kontakt steht und darauf eine Druckkraft ausübt, die im Wesentlichen orthogonal zur Lagerachse (G) ausgerichtet ist, wodurch die Abdichtung des Gehäuses zwischen dem ersten und dem zweiten Körper (10, 20) gewährleistet wird.

2. Gehäuse (1) nach Anspruch 1, wobei die Dichtung (40A) und das Druckelement (31) sich in Längsrichtung an einem Umfangsrand des Gehäuses (1) erstrecken.

3. Gehäuse (1) nach Anspruch 2, wobei die Dichtung (40A) und das Druckelement (31) sich jeweils entlang einer durchgehend geschlossenen Schleife (400, 310) erstrecken.

4. Gehäuse (1) nach irgendeinem der Ansprüche 1 bis 3, wobei der erste und der zweite Körper (10, 20) mit einem Freiheitsgrad bei örtlicher Relativbewegung entlang der Lagerachse (G) miteinander verbunden sind, wobei das Druckelement (31) mit der seitlichen Kontaktfläche (41A) der Dichtung (40A) in Kontakt bleibt.

5. Gehäuse (1) nach irgendeinem der Ansprüche 1 bis 4, wobei das Druckelement (31) mit der seitlichen Kontaktfläche (41A) der Dichtung (40A) an einer sogenannten Querfläche (46A) entlang der Lagerachse (G) in Kontakt steht, die kleiner oder gleich 50% einer mittleren Höhe der seitlichen Kontaktfläche (41A) ist.

6. Gehäuse (1) nach irgendeinem der Ansprüche 1 bis 5, wobei das Druckelement (31) mit der seitlichen Kontaktfläche (41A) der Dichtung (40A) an einer sogenannten Querfläche (46A) entlang der Lagerachse (G) in Kontakt steht, die sich in Abstand von den Querenden der seitlichen Kontaktfläche (41A) befindet.

7. Gehäuse (1) nach irgendeinem der Ansprüche 1 bis 6, wobei der Umformgrad der Dichtung (40A) unter der Wirkung der Druckkraft entlang einer zur Stützachse (G) im Wesentlichen orthogonalen Achse höchstens 20% beträgt.

8. Gehäuse (1) nach irgendeinem der Ansprüche 1 bis 6, bei dem:
- die Dichtung (40A) an einer peripheren Hülle (80) befestigt ist, wobei letztere beweglich mit dem zweiten Körper (20) verbunden ist, so dass die seitliche Kontaktfläche (41A) des Druckelements (31) wegbewegt werden kann, wenn der erste und der zweite Körper (10, 20) nicht miteinander verbunden sind,
- ein Halteelement (90) mit dem ersten Körper (10) verbunden ist und so angeordnet ist, dass, wenn der erste und der zweite Körper (10, 20) miteinander verbunden sind, die periphere Hülle (80) zwischen dem Halteelement (90) und dem Druckelement (31) positioniert ist, wobei das Druckelement (31) in Kontakt mit der seitlichen Kontaktfläche (41A) ist und eine Druckkraft darauf ausübt, wobei die periphere Hülle (80) zudem durch das Halteelement (90) und das Druckelement (31) gegen Querverschiebung gesichert ist, um zu verhindern, dass sich das Druckelement (31) und die Dichtung (40A) entlang der Achse der ausgeübten Druckkraft voneinander wegbewegen.

9. Gehäuse (1) nach Anspruch 8, wobei das Halteelement (90) einen Verriegelungsabschnitt (91), der mit dem ersten Körper (10) verbunden ist, und eine Anschlagfläche (91s) aufweist, die sich im Wesentlichen parallel zur Lagerachse (G) erstreckt, und einen Eingriffsabschnitt (92) aufweist, der mit dem Verriegelungsabschnitt (91) verbunden ist und eine Eingriffsfläche (92s) aufweist, die in Bezug auf die Anschlagfläche (91s) geneigt ist.

10. Gehäuse (1) nach irgendeinem der Ansprüche 1 bis 8, wobei das Druckelement (31) an einem Querende (34) einer peripheren Rippe (32) angeordnet ist, die am ersten Körper befestigt ist und sich in Querrichtung im Wesentlichen parallel zur Lagerachse (G) erstreckt.

11. Gehäuse (1) nach Anspruch 10, wobei die Dichtung (40A) in einem peripheren Mantel (50) angeordnet ist, der mit dem zweiten Körper (20) verbunden ist und eine periphere innere Aufnahme (51) aufweist, die sich in Querrichtung im Wesentlichen parallel zur Lagerachse (G) erstreckt, und der wenigstens zum Teil durch die seitliche Kontaktfläche (41A) der Dichtung (40A) begrenzt ist, wobei das Druckelement (31) und wenigstens ein Teil der peripheren Rippe (32) in die innere Aufnahme (51) eingreifen, wobei eine mittlere Breite der inneren Aufnahme (51) kleiner als eine Querabmessung des Druckelements (31) ist.

12. Gehäuse (1) nach Anspruch 11, wobei eine zweite Dichtung (40B) in dem peripheren Mantel (50) angeordnet ist, die eine seitliche Kontaktfläche (41B) aufweist, die der seitlichen Kontaktfläche (41A) der ersten Dichtung (40A) gegenüberliegt, wobei die Seitenflächen (41A, 41B) zusammen eine mittlere Breite der inneren Aufnahme (51) begrenzen, wobei das Druckelement (31) in Kontakt mit den seitlichen Kontaktflächen (41A, 41B) steht und auf diese eine Druckkraft ausübt, die im Wesentlichen orthogonal zur Lagerachse (G) ausgerichtet ist.

13. Gehäuse (1) nach Anspruch 11 oder 12, wobei die periphere Rippe (32) entlang einer Querachse (X), die im Wesentlichen orthogonal zur Längsachse (Y) der peripheren Rippe (32) und zur Lagerachse (G) verläuft, eine mittlere Dicke aufweist, die geringer ist als eine seitliche Abmessung des Druckelements (31) entlang derselben Querachse (X), wobei die mittlere Dicke geringer ist als die mittlere Breite der inneren Aufnahme (51).

14. Verfahren zum Verbinden des Gehäuses (1) nach irgendeinem der Ansprüche 1 bis 13, bei dem der zweite Körper (20) entlang der Lagerachse (G) auf den ersten Körper (10) abgelegt wird, wobei das Druckelement (31) mit der seitlichen Kontaktfläche (41A) der Dichtung (40A) in Kontakt kommt und darauf eine Druckkraft ausübt, die im Wesentlichen orthogonal zur Lagerachse (G) ausgerichtet ist.

15. Gießanlage für Aluminiumlegierungen mit einem Gehäuse (1) nach irgendeinem der Ansprüche 1 bis 13.

## Claims

1. Casting installation enclosure (1), including:
- a first body (10), and a second body (20) that is removably joined to the first body (10) along a bearing axis (G), the first and second bodies (10, 20) delimiting together an internal chamber (3),
- at least one compression member (31), tightly joined to the first body (10);
**characterised in that** it includes a sealing device (30) comprising:
- at least one seal (40A), tightly joined to the second body (20), including a lateral contact face (41A) extending substantially parallel to the bearing axis (G);
- the compression member (31) and the seal (40A) being arranged with respect to one another such that the compression member (31) is in contact with the lateral contact face (41A) of the seal (40A) and exerts a compression force thereon that is oriented substantially orthogonally to the bearing axis (G), thereby ensuring the tightness of the enclosure between the first and second bodies (10, 20).

2. Enclosure (1) according to claim 1, the seal (40A) and the compression member (31) extend longitudinally at the level of a peripheral edge of the enclosure (1).

3. Enclosure (1) according to claim 2, the seal (40A) and the compression member (31) each extend along a closed continuous loop (400, 310).

4. Enclosure (1) according to any one of claims 1 to 3, the first and second bodies (10, 20) being joined to one another with a degree of freedom in local relative movement along the bearing axis (G), the compression member (31) remaining in contact with the lateral contact face (41A) of the seal (40A).

5. Enclosure (1) according to any one of claims 1 to 4, the compression member (31) being in contact with the lateral contact face (41A) of the seal (40A) on a so-called transversal surface (46A), along the bearing axis (G), less than or equal to 50% of a mean height of the lateral contact face (41A).

6. Enclosure (1) according to any one of claims 1 to 5, the compression member (31) being in contact with the lateral contact face (41A) of the seal (40A) on a so-called transversal surface (46A), along the bearing axis (G), situated at a distance from the transversal ends of the lateral contact face (41A).

7. Enclosure (1) according to any one of claims 1 to 6, the deformation ratio of the seal (40A) under the effect of the compression force, along an axis substantially orthogonal to the bearing axis (G), is less than or equal to 20%.

8. Enclosure (1) according to any one of claims 1 to 6, wherein:
- the seal (40A) is attached to a peripheral sleeve (80), the latter being movably joined to the second body (20) so as to be able to separate the lateral contact face (41A) from the compression member (31) when the first and second bodies (10, 20) are not joined to one another,
- a holding member (90) is joined to the first body (10), and is arranged such that, when the first and second bodies (10, 20) are joined to one another, the peripheral sleeve (80) is positioned between the holding member (90) and the compression member (31), the compression member (31) being in contact with the lateral contact face (41A) and exerts a compression force thereon, the peripheral sleeve (80) being further locked in transversal translation by the holding member (90) and the compression member (31), so as to prevent any relative separation between the compression member (31) and the seal (40A) along the axis of said compression force exerted.

9. Enclosure (1) according to claim 8, the holding member (90) including a locking portion (91) joined to the first body (10) and including a limit stop surface (91s) extending substantially parallel to the bearing axis (G), and an engagement portion (92), joined to the locking portion (91), and including an inclined engagement surface (92s) with respect to the limit stop surface (91s).

10. Enclosure (1) according to any one of claims 1 to 8, the compression member (31) being situated at a transversal end (34) of a peripheral rib (32) attached to the first body and extending transversally substantially parallel to the bearing axis (G).

11. Enclosure (1) according to claim 10, the seal (40A) is situated in a peripheral casing (50) joined to the second body (20), including a peripheral internal housing (51) extending transversally substantially parallel to the bearing axis (G), at least partially delimited by the lateral contact face (41A) of the seal (40A), the compression member (31) and at least a part of the peripheral rib (32) being engaged in the internal housing (51), a mean width of the internal housing (51) being less than a transversal dimension of the compression member (31).

12. Enclosure (1) according to claim 11, a second seal (40B) being situated in the peripheral casing (50), including a lateral contact face (41B) situated facing the lateral contact face (41A) of the first seal (40A), said lateral contact faces (41A, 41B) delimiting together a mean width of the internal housing (51), the compression member (31) being in contact with said lateral contact faces (41A, 41B) and exerting a compression force thereon that is oriented essentially orthogonally to the bearing axis (G).

13. Enclosure (1) according to claim 11 or 12, the peripheral rib (32) exhibiting a mean thickness, along a transversal axis (X) substantially orthogonal to the longitudinal axis (Y) of the peripheral rib (32) and to the bearing axis (G), less than a lateral dimension of the compression member (31) along the same transversal axis (X), the mean thickness being less than the mean width of the internal housing (51).

14. Method for assembling the enclosure (1) according to any one of claims 1 to 13, wherein the second body (20) is deposited on the first body (10) along the bearing axis (G), the compression member (31) coming into contact with the lateral contact face (41A) of the seal (40A) and exerts thereon a compression force that is oriented substantially orthogonally to the bearing axis (G).

15. Aluminium alloy casting installation, including an enclosure (1) according to any one of claims 1 to 13.
